# EUROPÄISCHE PATENTANMELDUNG

(11) **EP 0 473 006 A1**
(43) Veröffentlichungstag der Anmeldung: **04.03.1992**
(21) Anmeldenummer: 91113626.5
(22) Anmeldetag: 14.08.1991
(51) Int. Cl.: F02F 7/00, F02B 77/13

(54) **Zylinderblock für Kraftfahrzeugmotoren**

(30) Priorität: 29.08.1990 DE 4027242
(71) Anmelder: Fritz Winter, Eisengiesserei O.H.G., D-35260 Stadtallendorf (DE)
(72) Erfinder: Henkel Horst, W-Dautphetal 4-Friedensdorf (DE)
(74) Vertreter: Werner, Dietrich H., Dr.-Ing.

(57) **Zusammenfassung**

Die Erfindung betrifft einen Zylinderblock (1) für Kraftfahrzeugmotoren mit jeweils lösbar daran angebrachten Kurbelwellenlagern und Ölwanne.

Kennzeichen der Erfindung ist, daß an dem Zylinderblock (1) eine die Kurbelwellenlager aufnehmende, die Seitenlängswände des Kurbelgehäuses und die Ölwanne bildende Wanne aus schallgedämmten Material lösbar befestigt ist.

## Beschreibung

Die Erfindung betrifft einen Zylinderblock für Kraftfahrzeugmotoren mit jeweils lösbar daran angebrachten Kurbelwellenlagern und Ölwanne.

Herkömmliche gegossene Zylinderblöcke bilden, wie Fig. 1 veranschaulicht, eine integrale Baueinheit mit dem Kurbelgehäuse und den oberen Kurbelwellen-Lagerschalen. Die unteren Kurbelwellen-Lagerschalen werden mittels Schrauben von unten angeflanscht. Den Abschluß des Kurbelgehäuses nach unten bildet die an das Kurbelgehäuse angeflanschte Ölwanne.

Schallmessungen haben ergeben, daß 20 % der gesamten Schallabstrahlung eines Fahrzeugmotors von den Längsseiten des Kurbelgehäuses und 10 % von den der Ölwanne ausgehen. Dabei ist der Geräuschpegel an der Kurbelgehäuse-Längswand mit 90,5 dBA bei weitem am höchsten (VDI-Bericht Nr. 499, 1983, Seite 115).

Der Erfindung liegt nun die Aufgabe zugrunde, die Schallabstrahlung im Bereich der am höchsten belasteten Kurbelgehäusewände zu erniedrigen. Gleichzeitig soll das Gewicht der aus Zylinderblock und Kurbelgehäuse bestehenden Baueinheit verringert werden, um neuzeitlichen Anforderungen besser zu genügen.

Zur Lösung dieser Aufgabe wird erfindungsgemäß vorgeschlagen, daß an dem Zylinderblock eine die Kurbelwellenlager aufnehmende, die Seitenwände des Kurbelgehäuses und die Ölwanne bildende Wanne aus schallgedämmtem Material lösbar befestigt ist.

Durch die erfindungsgemäße Ausbildung der oberhalb der bisherigen Teilungsebene gemäß Fig. 1 angeflanschten Wanne, die nun die Kurbelwellenlager seitlich umfaßt und damit die bisherigen Seitenwände des Kurbelgehäuses ersetzt, wird die gestellte Aufgabe gelöst. Aufgrund der Verwendung von schallgedämmtem Material für die Wanne kann die Schallabstrahlung von den Motorseiten her und gleichzeitig das Gesamtgewicht des Zylinderblocks mit Kurbelgehäuse und Ölwanne stark reduziert werden.

Für die Ausführung der Wanne stehen verschiedene bevorzugte Alternativen zur Verfügung. So kann die Wanne aus mit Schalldämmaterial belegtem Stahl, Nichteisenmaterial oder Kunststoff bestehen. Die Wanne kann aber auch aus einem mit Schalldämmaterial ausgefütterten zweischaligen Verbundmaterial bestehen. Dabei sollte der Werkstoff korrosionsfest sein und zweckmäßigerweise die notwendige Wärmebeständigkeit haben.

Der Zwischenraum in dem Verbundblech kann mit Schaumstoff oder Glasfasermatten gefüllt sein. Bei Verwendung von Schaumstoff kann der Hohlraum des Verbundmaterials ausgeschäumt werden.

Die zur Wanne geformten Bleche können gemäß einer bevorzugten Ausgestaltung der Erfindung unter Zwischenlage des Schalldämmaterials lose ineinander gesteckt und mittels Schrauben am Zylinderblock lösbar befestigt sein.

Auch die Ausführung der Wanne vollständig aus Kunststoff oder in einer geeigneten Sandwich-Ausführung kommen in Betracht.

Um möglichst viel Gewicht zu sparen und gute Schalldämmung zu gewährleisten, sollte die Teilungsebene zwischen Zylinderblock und Wanne möglichst nahe zur Kopffläche liegen, bevorzugt zwischen den Zylindern und der Achse der Kurbelwellenlager und insbesondere im Bereich der Zylinderunterkanten. Dann wird auch die Zugänglichkeit zu den Kurbelwellenlagern verbessert, was bei Montage und Reparaturarbeiten von großem Vorteil ist.

Zur Erhöhung der Stabilität der Wanne können Versteifungssicken in ihren Wänden vorgesehen sein.

Versteifend wirkt auch eine rahmenartige Verbindung der unteren Kurbelwellen-Lagerschalen, die gemäß einer bevorzugten Ausgestaltung der Erfindung durch Längsstege zwischen benachbarten Kurbelwellen-Lagerschalen geschaffen werden kann.

Ebenso kann die untere Kurbelwellen-Lagerschale Mitbestandteil des Zylinderblocks sein, um bei dieser Ausführung die Belastung der Schraubverbindung für die Kurbelwellen-Lagerschale aufzuheben. Hierbei kann durch eine obere Lagerschale das Kurbelwellenlager abgedeckt werden, bei der die Schraubverbindung keiner hohen Belastung ausgesetzt ist.

An den Kurbelwellenlagern oder an den diese miteinander verbindenden Längsstegen können ferner Seitenstege angeformt sein, welche Anschläge für die Innenwand der Wanne bilden und ein seitliches Verlagern der verhältnismäßig dünnwandigen Wanne verhindern. Als Zwischenlage zwischen den Seitenstegen und der Innenwand der Wanne können in bevorzugter Ausgestaltung der Erfindung schwingungsdämpfende Puffer angeordnet sein. Ebenso kann ein einziger Lagerdeckel mit dem jeweiligen Lagersteg am Zylinderblock verbunden sein.

Gemäß einer vorteilhaften Ausgestaltung des erfindungsgemäßen Zylinderblocks soll der Verbindungsabschnitt zwischen ihm und den Kurbelwellenlagern in Form einer doppelten Schottwand ausgebildet sein, wie sie in der DE-PS 39 17 492 beschrieben ist und der Gewichtseinsparung unter gleichzeitiger Stabilitätserhöhung dient. Anhand der Zeichnung wird die Erfindung näher erläutert.

Es zeigen:
Fig. 1 - den teilweisen Querschnitt eines herkömmlichen Zylinderblocks mit Kurbelgehäuse und Ölwanne,
Fig. 2 - den Querschnitt des Zylinderblocks mit Gehäuse und Wanne gemäß der Erfindung,
Fig. 2a - den Querschnitt des Zylinderblocks bei einer Variante zu Fig. 2,
Fig. 3 - einen Schnitt längs der Linie A - B aus Fig. 2,
Fig. 4 - den Ausschnitt H aus Fig. 2,
Fig. 5 - den Schnitt C - D aus Fig. 2.

In der Zeichnung sind gleiche Teile mit denselben Bezugszeichen versehen:
1 - Zylinderblock
2 - Kurbelgehäuse
3 - Seitenwand
4 - Steg
5 - obere Kurbelwellen-Lagerschale
6 - untere Kurbelwellen-Lagerschale
7 - Schraube
8 - Ölwanne
9 - Teilungsebene
10 - Wanne
11 - Unterkante
12 - Zylinder
13 - Ölablaßschraube
14 - Schraube
15 - Blech
16 - Schalldämmaterial
17 - Längssteg
18 - Seitensteg
19 - Gummipuffer
20 - Versteifungssicke
21 - doppelte Schottwand

An den Zylinderblock 1 herkömmlicher Bauart gemäß Fig. 1 ist das Kurbelgehäuse 2 mit den Seitenwänden 3 und Stegen 4 zur oberen Kurbelwellen-Lagerschale 5 einstückig angeformt. Zylinderblock 1 und Kurbelgehäuse 2 sowie obere Kurbelwellen-Lagerschalen werden in gegossener Ausführung hergestellt. Als Materialien werden in der Regel entweder Aluminiumlegierungen oder Gußeisen verwendet.

An die oberen Kurbelwellen-Lagerschalen 5 werden die unteren Kurbelwellen-Lagerschalen 6 mittels Schrauben 7 angeflanscht. Den unteren Abschluß bildet die Ölwanne 8, die an das Kurbelgehäuse 2 etwa in Höhe der unteren Kurbelwellen-Lagerschalen angeflanscht ist, wie dies Fig. 1 sichtbar macht.

Bei der erfindungsgemäßen Ausführung gemäß Fig. 2 liegt die Teilungsebene 9 zwischen dem Zylinderblock 1 und der Wanne 10 höher als bei der herkömmlichen Bauart gemäß Fig. 1, nämlich etwa in Höhe der Unterkannte 11 der Zylinder 12. Damit ersetzt die Wanne 10 die Ölwanne und auch die seitlichen Längswände des Kurbelgehäuses bei der herkömmlichen Bauart gemäß Fig. 1. Die Wanne 10 bildet somit eine integrale Baueinheit, die an die Stelle des herkömmlichen Kurbelgehäuses und der Ölwanne tritt. Die oben offene topfförmige Wanne 10 umschließt die Kurbelwellenlager an beiden Längsseiten und unten. Am Boden der Wanne 10 ist wie bisher die Ölabblasschraube 13 vorgesehen. An ihren oberen Rändern wird die Wanne 10 mittels Schrauben 14 an den Zylinderblock 1 angeflanscht. Nach dem Abnehmen der Wanne 10 sind die Kurbelwelle und ihre Lager frei zugänglich.

Wie aus Fig. 2a hervorgeht, kann die untere Kurbelwellen-Lagerschale 6 als Bestandteil des Zylinderblocks mit einbezogen werden. Hierdurch wird die Belastung der Schraubverbindung für die Kurbelwellen-Lagerschale aufgehoben. Dabei kann die obere Lagerschale 5 abgedeckt werden, bei der die Schraubverbindung keiner hohen Belastung ausgesetzt ist.

In der aus Fig. 4 ersichtlichen Ausführung besteht die Wanne 10 aus einem verformten Verbundmaterial in Sandwichbauweise (15a und 15b), zwischen denen sich eine Lage eines geeigneten Schalldämmaterial 16, z. B. Schaumstoff, befindet. Die Wanne kann auch ein- und mehrschalig ausgebildet sein, wobei sie einschalig mit entsprechendem Schalldämmaterial belegt ist.

Die konkrete Materialstärke und die Art der Sandwich-Ausführung hängt ab von der gewünschten Stabilität der Wanne und der erwünschten Schalldämmung. Die beiden zur Wanne geformten Materialien 15a und 15b sollten in geeigneter Weise unter Zwischenlegen des Schalldämmaterials 16 in Form einer Matte lose ineinander gesteckt bzw. mittels geeigneter Verfahren fest miteinander und mit dem Zylinderblock 1 verbunden sein.

Um die Stabilität der Kurbelwellenlager zu erhöhen, können die unteren Kurbelwellen-Lagerschalen 6 durch Längsstege 17 untereinander verbunden sein. An diesen oder alternativ an den Lagerschalen können, wie Fig. 5 verdeutlicht, Seitenstege 18 angeordnet sein, welche Anschläge für die Wand der Wanne 10 bilden, wobei zwischen die Endflächen der Seitenstege 18 und der Innenwand der Wanne 10 Gummipuffer 19 zur Schwingungsdämpfung angeordnet sein können.

Fig. 5 verdeutlicht ferner die Möglichkeit der Anordnung von Versteifungssicken 20 im Verlaufe der Wand der Wanne 10.

Die Verbindungsstege zwischen dem Zylinderblock 1 und den oberen Kurbelwellen-Lagerschalen 5 können in Form einer doppelten Schottwand 21 gemäß Fig. 3 ausgebildet sein, die gleichzeitig höhere Stabilität trotz Gewichtsverminderung gewährleistet.

## Patentansprüche

1. Zylinderblock für Kraftfahrzeugmotoren mit jeweils lösbar daran angebrachten Kurbelwellenlagern und Ölwanne,
dadurch gekennzeichnet, daß an dem Zylinderblock (1) eine die Kurbelwellenlager aufnehmende, die Seitenlängswände des Kurbelgehäuses und die Ölwanne bildende Wanne (10) aus schallgedämmten Material lösbar befestigt ist.

2. Zylinderblock nach Anspruch 1,
dadurch gekennzeichnet, daß die Wanne (10) aus mit Schalldämmaterial belegtem Material besteht.

3. Zylinderblock nach Anspruch 1,
dadurch gekennzeichnet, daß die Wanne (10) aus einem mit Schalldämmaterial ausgefütterten zweischaligen oder mehrschaligem Verbundwerkstoff besteht.

4. Zylinderblock nach Anspruch 3,
dadurch gekennzeichnet, daß das Material korrosionsfest ist.

5. Zylinderblock nach Anspruch 3 oder 4,
dadurch gekennzeichnet, daß der Zwischenraum zwischen dem Verbundmaterial mit Schaumstoff oder Glasfasermatten gefüllt ist.

6. Zylinderblock nach Anspruch 5,
dadurch gekennzeichnet, daß der Hohlraum des Verbundmaterials mit Schalldämmaterial ausgeschäumt ist.

7. Zylinderblock nach Anspruch 3,
dadurch gekennzeichnet, daß die zur Wanne (10) geformten Materialien (15a, 15b) unter Zwischenlage des Schalldämmaterials (16) lose ineinander gesteckt und mittels Schrauben (14) am Zylinderblock (1) lösbar befestigt sind.

8. Zylinderblock nach Anspruch 1,
dadurch gekennzeichnet, daß die Wanne (10) aus Kunststoff besteht.

9. Zylinderblock nach einem der Ansprüche 1 bis 8,
dadurch gekennzeichnet, daß die Teilungsebene (9) zwischen dem Zylinderblock (1) und der Wanne (10) in dem Bereich zwischen den Zylindern (12) und den Kurbelwellenlagern liegt.

10. Zylinderblock nach Anspruch 9,
dadurch gekennzeichnet, daß die Teilungsebene (9) im Bereich der Unterkante (11) der Zylinder (12) liegt.

11. Zylinderblock nach einem der Ansprüche 1 bis 10,
dadurch gekennzeichnet, daß die Wanne (10) mit Versteifungssicken (20) versehen ist.

12. Zylinderblock nach einem der Ansprüche 1 bis 11,
dadurch gekennzeichnet, daß die unteren Kurbelwellen-Lagerschalen (6) durch Längsstege (17) rahmenartig miteinander verbunden sind.

13. Zylinderblock nach einem der Ansprüche 1 bis 12,
dadurch gekennzeichnet, daß an den Kurbelwellen-Lagerschalen (5, 6) oder an den diese miteinander verbindenden Längsstegen (17) Seitenstege (18) angeformt sind, welche Anschläge für die Innenwand der Wanne (10) bilden.

14. Zylinderblock nach Anspruch 13,
dadurch gekennzeichnet, daß als Zwischenlage zwischen den Seitenstegen (18) und der Innenwand der Wanne (10) schwingungsdämpfende Puffer (19) angeordnet sind.

15. Zylinderblock nach einem der Ansprüche 1 bis 14,
dadurch gekennzeichnet, daß der Verbindungsabschnitt zwischen dem Zylinderblock (1) und den Kurbelwellenlagern in Form einer doppelten Schottwand (21) (Fig. 3) ausgebildet ist.

16. Zylinderblock nach einem der Ansprüche 1 bis 15,
dadurch gekennzeichnet, daß die untere Kurbelwellen-Lagerschale (6) Mitbestandteil des Zylinderblocks (1) ist.

17. Zylinderblock nach Anspruch 16,
dadurch gekennzeichnet, daß das Kurbelwellenlager durch die obere Lagerschale (5) abdeckbar ist.
